# EUROPÄISCHE PATENTSCHRIFT

(11) **EP 1 417 393 B1**
(45) Veröffentlichungstag und Bekanntmachung des Hinweises auf die Patenterteilung: **24.06.2015**
(21) Anmeldenummer: 02794573.2
(22) Anmeldetag: 07.08.2002
(51) Int. Cl.: E06B 9/26

(54) **FLÄCHENGEBILDE**
FLAT STRUCTURE
STRUCTURE PLANE

(30) Priorität: 10.08.2001 DE 10139583; 12.12.2001 DE 10161159
(43) Veröffentlichungstag der Anmeldung: 12.05.2004
(73) Patentinhaber: Clauss, Ulrich, 73266 Bissingen (DE)
(72) Erfinder: Clauss, Ulrich, 73266 Bissingen (DE); Kuhn, Tilmann, 79856 Hinterzarten (DE)
(74) Vertreter: Rüger, Barthelt & Abel
(86) Internationale Anmeldenummer: PCT/EP2002/008830
(87) Internationale Veröffentlichungsnummer: WO 2003/014513

(56) Entgegenhaltungen:
- NL-C- 106 341

## Beschreibung

Zum Regulieren des Lichteintritts durch Fenster ist es bekannt Lamellenrollos zu verwenden. Ein Lamellenrollo besteht aus einer Vielzahl parallel nebeneinander und in der Regel horizontal verlaufender einzelner Lamellen. Die Lamellen sind um eine parallel zur Lamellenachse verlaufende Achse zylinderförmig gekrümmt, um eine ausreichende Knickstabilität zu erhalten.

Die einzelnen Lamellen werden auf Abstand zueinander gehalten, wobei zwischen benachbarten Lamellen jeweils ein Lichtspalt entsteht. Die Abstandshalter für die Lamellen sind strickleiterähnliche Gebilde, auf deren Sprossen die Lamellen aufliegen. Mit Hilfe zweier durch alle Lamellen hindurch laufender Bänder, kann die Länge des so gebildeten Lamellenrollos variiert werden.

Der Lichteintritt lässt sich außerdem durch mehr oder weniger Schrägstellen der Lamellen variieren.

NL 106341 zeigt ein Flächengebilde mit einer Vielzahl parallel nebeneinander liegenden Stäben, die durch Verbindungsschnüre zu einem Flächengebilde zusammengehalten werden. Jeweils zwei benachbarte Stäbe sind unter Ausbildung eines Spalts voneinander beabstandet. Das Flächengebilde ist um Achsen parallel zu den Stäben biegsam.

Ferner ist es bekannt mit Hilfe von Wand- und Deckenbekleidungen die akustischen Eigenschaften in einem Raum zu verändern und auch den Raumeindruck zu verändern.

Aufgabe der Erfindung ist es, ein neuartiges Flächengebilde zu schaffen.

Gemäß einem weiteren Aspekt der Erfindung, soll ein Flächengebilde geschaffen werden, bei dem der durch Reflexionen im Flächengebilde zu beobachtende Lichtdurchtritt weiter vermindert ist.

Diese Aufgabe wird erfindungsgemäß durch ein Flächengebilde mit den Merkmalen des Patentanspruches 1 gelöst.

Das neuartige Flächengebilde besteht aus einer Vielzahl parallel nebeneinander verlaufender Stäbe, die durch Verbindungsmittel miteinander verbunden sind, und zwar so, dass sich zumindest in der Gebrauchsstellung zwischen jeweils benachbarten Stäben ein Spalt ergibt. Die Verbindungsmittel gestatten außerdem eine Biegsamkeit des Flächengebildes um Achsen, die parallel zu den Stäben verlaufen. Die Stäbe sind bezogen auf eine durch das Flächengebilde definierte Ebene im Querschnitt gesehen, an einer zu der Seize des Flächengebildes weisenden Seite abgeflacht oder weisen eine ebene Rückseite auf.

Das neuartige Flächengebilde lässt sich damit sowohl als Material für Fensterrollos, Markisen und dergleichen verwenden, also zur Regulierung des Lichtdurchtritts, als auch als Wand- oder Deckenbekleidungen, insbesondere auch zur Beeinflussung der Raumakustik. Aufgrund des Spalts zwischen den Stäben kann die Schallabsorption im Raum beeinflusst werden.

Um die einzelnen Stäbe miteinander zu verbinden, kommen mehrere Lösungen in Betracht. Die Verbindungsmittel können von wenigstens zwei zumindest angenähert linien- oder bandförmigen Verbindungselementen gebildet sein, über die die einzelnen Stäbe zum Flächengebilde miteinander verbunden sind. Die linienförmigen Verbindungsmittel können entweder durch Öffnungen in den stäben hindurch verlaufen oder sie können über die Außenumfangsfläche der Stäbe verlaufen und mit der Außenumfangsfläche verbunden sein.

Letzteres ist möglich, wenn je Verbindungsstelle zwei linienförmige Elemente verwendet werden, die im Bereich des Spaltes miteinander verdrillt sind.

Die andere Art Verbindungsmittel besteht in der Verwendung von Einzelgliedern, die jeweils nur zwei Stäbe miteinander verbinden. Ihre Gestalt hängt von der Art der betreffenden Stäbe ab.

Die Stäbe des Flächengebildes sind aus Gewichtsgründen vorzugsweise überwiegend hohl.

Je nach Anwendungsfall ist es zweckmäßig, wenn die Stäbe über die Länge gesehen einen konstanten Querschnitt aufweisen. Die Stäbe können die Gestalt von Umfangsrichtung vollständig geschlossenen Rohren haben oder sie können als rohrähnliche Gebilde ausgeführt sein, die an einer Seite einen über die Länge durchlaufenden Spalt enthalten. Die Verwendung des Spaltes vereinfacht die Herstellung wesentlich. Im Falle von einzelnen Verbindungselementen können diese mit einem Schaft und einem Kopf versehen sein, wobei der Kopf an den Schlitzrändern anliegt und der Schaft durch den Spalt hindurch nach außen führt. In einem entsprechenden Abstand taucht der Schaft in eine entsprechende Öffnung des benachbarten Stabs ein und ist in dieser Öffnung verankert. Die einfachste Form der Verankerung besteht darin, in dem nächsten Stab den Schaft um 90° umzubiegen.

Auch im Falle von gefädelten Verbindungselementen vereinfacht sich die Montage. Das linienförmige Verbindungselement muss nur durch ein Loch eingefädelt werden, während es auf der gegenüberliegenden Seite des rohrförmigen Stabs durch den Spalt austreten kann.

Die Stäbe des Flächengebildes sind vorzugsweise durch Rollformen hergestellt, wodurch sich insbesondere Stäbe mit Längsschlitz sehr leicht produzieren lassen und zwar endlos.

Die Stäbe bestehen zweckmäßigerweise aus einem in der betreffenden Atmosphäre nicht oxidierenden Material, also z. B. aus Aluminium oder Edelstahl, vorzugsweise mit satinierter Oberfläche. Die Wandstärke der Stäbe liegt im Falle von Rolloanwendungen zwischen 0,1 und 0,5 mm, vorzugsweise zwischen 0,2 und 0,4 mm. Letzteres bildet einen guten Kompromiss zwischen Gewicht, Verformbarkeit beim Rollformen und Stabilität beim späteren Gebrauch. Auch Kunststoff kommt in Frage, wobei sich die Verbindungstechnik jeweils an dem Material ausrichtet, sowie an dem Gewicht und der daraus resultierenden Kraft an der am höchsten belasteten Stelle.

Wenn das Flächengebilde zur Steuerung des Lichteintritts verwendet wird, haben die Stäbe vorzugsweise eine im Wesentlichen elliptische oder nierenförmige Gestalt, weil hierdurch auch bei tief stehender Sonne noch eine gute Abschattungswirkung möglich ist, ohne dass die Stäbe allzu dicht nebeneinander anordnet werden müssen.

Der Durchmesser der Stäbe kann zwischen 2 mm und 15 mm liegen, vorzugsweise zwischen 2 und 5 mm. Der Abstand bewegt sich zwischen 0,5 und 5 mm.

Die Wandstärke der Stäbe beträgt zwischen 0,1 mm und 0,5 mm.

Die Stäbe sind gerade, um ein Aufrollen auf einer Wickelwelle zu ermöglichen, können aber auch gekrümmt sein.

Durch Sicherungsmittel wird verhindert, dass die Stäbe in Längsrichtung gegeneinander verschiebbar sind.

Um die Stäbe auf Abstand zu halten, können Distanzelemente in Gestalt von kurzen Rohrabschnitten verwendet werden, oder die Distanzelemente sind integraler Bestandteil der Stäbe oder der Verbindungselemente. Im Falle eines linienförmigen Verbindungsmittels aus Federstahldraht ist dieser Stahldraht zickzack-förmig gebogen, wobei an jeder Knickstelle jeweils ein Stab angeordnet ist.

Die linienförmigen Verbindungsmittel können Monofilamente aus Kunststoff oder Metall vorzugsweise Federstahl sein. Die Verbindungselemente sollten zweckmäßigerweise UV-beständig sein und auch nicht oxidieren.

Der Abstand zwischen den Stäben kann über die Länge des Flächengebildes, also in Richtung quer zur Längerstreckung der Stäbe, konstant sein oder in dieser Richtung variieren. Die Variation kann abschnittsweise erfolgen oder kontinuierlich.

Je nachdem wie die Geometrie der einzelnen Stäbe gebildet ist, ist auf der der Lichtquelle abgewandten Seite des Flächengebildes gegebenenfalls ein sehr heller leuchtender, fast blendender Streifen zu beobachten, der die Breite der Lichtquelle aufweist und sich über die gesamte vertikale oder horizontale Erstreckung des Flächengebildes ausbreitet. Die Ausbreitungsrichtung des hellen Streifens, hängt davon ab, ob die Stäbe horizontal oder vertikal angeordnet sind. Bei horizontalen Stäben entsteht ein vertikaler Streifen.

Bei einem erfindungsgemäßen Ausführungsbeispiel des Flächengebildes bilden die Stäbe ein in Umfangsrichtung geschlossenes Rohr. Die Stäbe haben untereinander gleiches Querschnittprofil. Es ist so gestaltet, dass jeder Stab eine durchgehende Rinne auf seiner Außenseite bildet, das heißt derjenigen Seite, die der Lichtquelle umgekehrt ist. Die Rinne zeigt unter einem Winkel von ca. 26 gegenüber einer durch das aufgespannte Flächengebilde definierten Ebene nach oben.

Aufgrund dieser Rinne wird einfallendes Licht unter einem solchem Winkel gegen die Unterseite des darüber befindlichen Stabs reflektiert, dass keine Reflexion auftritt, die Licht auf die andere Seite des Flächengebildes wirft.

Besonders günstige Verhältnisse ergeben sich, wenn die Rinne von zwei im Wesentlichen ebenen Flächen begrenzt ist, die einen Winkel zwischen 165 und 120 miteinander einschliessen, vorzugsweise einen Winkel von 137°. In diesem Falle bedeutet die Richtung der Rinne, dass die Winkelhalbierende zwischen den beiden Flächen, die die Rinne begrenzen unter einem Winkel von ca. 26° gegenüber einer Ebene verläuft, die durch das aufgespannte Flächengebilde definiert ist.

Besonders günstige Reflexionsverhältnisse im Sinne einer möglichst geringen Durchstrahlung ergeben sich, wenn das Querschnittsprofil fünfeckig ist.

Beim dem fünfeckigen Querschnittsprofil können zwei Kanten des Querschnittprofils zueinander parallel verlaufen.

Eine zwischen den zueinander parallelen Kanten sich erstreckende Kante schließt mit der längeren der beiden zueinander parallelen Kanten, einen Winkel von 86° ein. Bei aufgespanntem Flächengebilde bedeutet dies, dass die Unterseite des betreffenden Stabs nicht mehr senkrecht auf der Ebenen oder dem Flächenausschnitt steht, wie er durch das aufgespannte Flächengebildes definiert ist. Die Ausrichtung ist dabei so gewählt, dass die vordere Kante des Stabs der Lichtquelle zugekehrt ist, etwas höher steht als jene Kante des Stabs, die von der Lichtquelle abliegt.

Eine besonders einfache Herstellung ergibt sich, wenn der Stab aus einem Blechstreifen rollgewalzt ist. Dabei kann das gewalzte Profil an einer Seite überlappend ausgebildet sein. Dies hat einerseits den Vorteil des verbesserten optischen Eindrucks und andererseits ergibt sich bei entsprechender Lage der Überlappung eine definierte scharfe Kante im Bereich der Unterseite des betreffenden Stabs und somit günstigere Verhältnisse bei der Durchstrahlung im Sinne einer besseren Schattenwirkung.

Um die Stäbe an den Verbindungselementen festzuhalten, kommt auch Laserschweißen in Frage, das in der Produktionstechnik sehr einfach ist, weil Fädelvorgänge vermieden sind. Dem Laserschweißen kommt das fünfeckige Profil wesentlich entgegen, weil eine plane Fläche bereit steht.

Im Übrigen sind Weiterbildungen der Erfindung Gegenstand von Unteransprüchen. Dabei sollen auch solche Merkmalskombinationen beansprucht sein, auf die kein ausdrückliches Ausführungsbeispiel gerichtet ist.

In der Zeichnung sind Ausführungsbeispiele des Gegenstandes der Erfindung dargestellt. Es zeigen:
- Fig. 1: ein Rollo mit einem Flächengebilde in perspektivischer Darstellung, wobei die Querschnittsform der Stäbe nicht erfindungsgemäß ist,
- Fig. 2: das Flächengebilde nach Fig. 1, in einer perspektivischen abgeschnittenen Darstellung, wobei die Querschnittsform der Stäbe nicht erfindungsgemäß ist,
- Fig. 3 und 4: ein anderes Flächengebilde in einem Längsschnitt bzw. einem Querschnitt, wobei die Querschnittsform der Stäbe nicht erfindungsgemäß ist,
- Fig. 5 und 6: ein weiteres Flächengebilde, in einem Längsschnitt und einem Querschnitt, wobei die Querschnittsform der Stäbe nicht erfindungsgemäß ist,
- Fig. 7 bis 10: ein Flächengebilde mit unterschiedliche Ausführungsformen der Verbindungsmittel jeweils in einem Längsschnitt, wobei die Querschnittsform der Stäbe nicht erfindungsgemäß ist,
- Fig. 11 und 12: ein Flächengebilde mit bandförmigen Verbindungselementen, aus denen Zungen mit freien Enden ausgeklinkt sind, in einem Quer-und einem Längsschnitt, wobei die Querschnittsform der Stäbe nicht erfindungsgemäß ist,
- Fig. 13 und 14: ein Flächengebilde ähnlich dem nach den Fig. 11 und 12 in einem Längs- bzw. einem Querschnitt, wobei jedoch die Zungen zusätzlich geknickt sind, wobei die Querschnittsform der Stäbe nicht erfindungsgemäß ist"
- Fig. 15: ein Flächengebilde mit bandförmigen Verbindungselementen, die seitliche Ausbauchungen aufweisen, in einem Querschnitt, wobei die Querschnittsform der Stäbe nicht erfindungsgemäß ist,
- Fig. 16: eine alternative Ausführungsform für einen nicht erfindungsgemäßen Querschnitt der Stäbe für das Flächengebilde,
- Fig. 17 und 18: ein Flächengebild mit an der Außenseite der Stäbe vorbeilaufenden Verbindungselementen in eine Längs- bzw. einem Querschnitt, wobei die Querschnittsform der Stäbe nicht erfingdungsgemäß ist,
- Fig. 19: ein Ausführungsbeispiel eines erfindungsgemäßen Querschnitts der Stäbe des Flächengebildes nach Fig. 1,
- Fig. 20 und 21: jeweils einen nicht erfindungsgemäßen alternativen Querschnitt der Stäbe des Flächengebildes nach Fig. 1,
- Fig. 22: ein Ausführungsbeispiel eines erfindungsgemäßen Querschnittsprofils für die Stäbe des Flächengebildes nach Figur 1,
- Fig. 23: die Anbringung der Stäbe nach Fig. 22 an den Verbindungsmitteln, in einer perspektivischen Rückansicht,
- Fig. 24: ein weiteres Ausführungsbeispiel, bei dem die Stäbe mit den Verbindungsmitteln über Klammern verbunden sind, in einer perspektivischen Rückansicht,
- Fig. 25: die Anordnung nach Figur 24 in einer Seitenansicht, und
- Fig. 26: ein weiteres erfindungsgemäßes Querschnittsprofil für den Stab des Flächegebildes nach Fig. 1.

Fig. 1 zeigt in einer stark schematisierten Form ein Fensterrollo 1. Das Fensterrollo 1 weist eine Wickelwelle 2 auf, die mittels Zapfen 3 ortsfest in entsprechenden Wandhaltern drehbar gelagert ist. An der Wickelwelle 2 ist mit einer Kante eine Rollobahn 4 befestigt, die vergröbert gezeichnet ist. Die Rollobahn 4 besteht aus einem textilen Flächengebilde 5, wie es in schematischer Darstellung in Fig. 2 gezeigt ist. Das Flächengebilde 5 setzt sich aus einer Vielzahl parallel zueinander verlaufender Stäbe 6 zusammen, die sich über die Breite des Flächengebildes 5 erstrecken und voneinander beabstandet sind. Der Abstand zwischen den Stäben ist etwa so groß wie der Durchmesser jedes Stabs 6.

Jeder Stab 6 besteht aus einem kreisförmigen Edelstahlrohr, das in Umfangsrichtung geschlossen ist. Die Stäbe 6 haben über ihre Länge gesehen, einen konstanten Querschnitt. In den Figuren 1 bis 18, 20 und 21 sind Querschnittsformen der Stäbe 6 veranschaulicht, die nicht erfindungsgemäß sind.

An Stelle eines Edelstahlrohrs kann auch ein Kunststoffrohr verwendet werden oder ein gezogenes Aluminiumrohr, oder es ist möglich, die Stäbe 6, wie nachstehend noch gezeigt, durch Rollformen herzustellen. Weiterhin kommen als Material Messing oder Bronze in Frage.

Die Oberfläche der Stäbe 6 kann satiniert oder glänzend sein, je nachdem, welche optische Wirkung erzielt werden soll.

Um die Stäbe 6 in dem Flächengebilde 5 auf Abstand zu halten und gegeneinander zu sichern sind Verbindungsmittel 7 vorgesehen. Jedes der Verbindungsmittel 7 besteht aus einem Verbindungselement 8 in Gestalt beispielsweise eines Edelstahldrahtes mit einem geringen Durchmesser. Zur Aufnahme des Verbindungselementes 8, das, wenn man die Terminologie aus der Webtechnik anwendet, einem Kettfaden entspricht, ist jeder Stab 6 an der betreffenden Stelle mit zueinander fluchtenden Bohrungen 9 versehen. Die Achsen der Bohrungen 9 liegen rechtwinklig zu der Längsachse der Stäbe 6 und führen auf einem Durchmesser durch den jeweiligen Stab 6 durch.

Da bei ausgebreitetem Flächengebilde 5 die Verbindungselemente 8 in einer gemeinsamen Ebene liegen, sind auch sämtliche Bohrungen an den Stäben 6 entsprechend gleich ausgerichtet, d. h. die Bohrungen 9 sind an jedem Stab 6 achsparallel. Das Verbindungselement 8, in Gestalt des Edelstahldrahtes, führt ungeschnitten nacheinander durch sämtliche Stäbe 6 hindurch, d. h. das Vorbindungselement 8 erstreckt sich über die gesamte Länge des Flächengebildes 5. Die am Rand des Flächengebildes 5 liegenden Stäbe 6 sind mit dem Verbindungselement 8 beispielsweise durch Schweißen, Kleben oder Verformen in geeigneter Weise verankert.

Damit die Stäbe 6 ständig den gewünschten Abstand voneinander einhalten, ist auf jedes Verbindungselement 8 zwischen jeweils zwei benachbarten Stäben eine Distanzhülse 11 aufgefädelt. Die Distanzhülsen 11 weisen sämtliche die selben Abmessungen auf, wodurch die zueinander parallele der Stäbe 6 auf Abstand gehalten wird und auch, bezogen auf die Längsrichtung des Flächengebildes 5, sämtliche Stäbe 6 denselben Abstand voneinander haben. Hierdurch werden die gewünschten Spalte zwischen den Stäben 6 erzielt.

Der Durchmesser der Stäbe 6 und die Größe des Spalts zwischen diesen sind an den jeweiligen Anwendungsfall angepasst und liegt vorzugsweise zwischen 2 und 15 mm, vorzugweise zwischen 2 und 5 mm, während der Abstand in der gleichen Größenordnung liegt. Die Wandstärke der Stäbe beträgt 0,1 bis 0,5 mm vorzugsweise 0, 2 bis 0,4 mm.

In Fig. 3 und 4 ist eine andere Ausführungsform des Flächengebildes 5 gezeigt. Hierbei besteht jeder Stab 6 aus einem zu einem Rohr rollgeformten Edelstahlblechstreifen. Der Querschnitt des Stabes 6 ist angenähert elliptisch oder oval. Das durch Rollformen erzeugtes Rohr ist umfangsseitig nicht geschlossen, sondern weist an einer Seite mit geringerem Krümmungsradius einen über die Länge durchlaufenden Schlitz 12 auf, der von zwei Schlitzrändern 13 begrenzt ist. Die Schlitzränder 13 erstrecken sich über die Länge des Stabes 6 parallel mit konstantem Abstand. Sie liegen auf derselben Höhe, d. h. im Bereich des Schlitzes 12 weist der Stab keinen Sprung auf.

Auf der dem Schlitz 12 gegenüberliegenden Seite, ist jeder Stab mit einer Reihe von Löchern 14 versehen, deren Anzahl der Anzahl der gewünschten Verbindungselemente entspricht, die längs dem Stabe 6 vorgesehen sind und die dem Schlitz 12 diametral gegenüber liegen.

Während bei dem Ausführungsbeispiel nach Fig. 2, die Verbindungselemente 8 in Gestalt jeweils eines Stahldrahtes über die gesamte Länge des Flächengebildes 5 durchlaufen und auf diese Weise an allen Stäben 6 verankert sind, koppeln die Verbindungselemente 8 bei der Ausführungsform nach den Fig. 3 und 4 jeweils nur zwei einander benachbarte Stäbe 6.

Jedes Verbindungselement 8 hat die Form eines "Nagels" und besteht aus einem drahtförmigen Schaft 15, der an einem Ende mit einem Kopf 16 versehen ist. An einer von dem Kopf 16 abliegenden Szelle, ist bei 17 der Schaft 15 rechtwinklig umgebogen, so dass sich ein längerer Abschnitt 18 des Schaftes 15 in Richtung parallel zur Längserstreckung des Stabes 6 erstreckt. Die Länge des Abschnittes 18 ist größer als er der lichten Weite des Stabs 6 entspricht. Beispielsweise hat der Abschnitt 18 einer Länge entsprechend etwa dem Zwei- bis Dreifachen des Durchmessers des Stabes 6.

Wie sich aus den Figuren ergibt, liegt der Kopf 16 bei hängend angeordnetem Flächengebilde 5 auf der dem Inneren zugekehrten Seite der beiden Schlitzränder 13 auf, während der abgewinkelte Abschnitt 18 gegen die Innenseite des Stabes an der dem Schlitz 12 gegenüberliegenden Seite anliegt.

Das Herstellungsverfahren des Flächengebildes 5 nach den Fig. 3 und 4 kann wie folgt aussehen:
Mit dem abgewinkelten Abschnitt 18 voraus, wird in jedes Loch 14 jeweils ein Verbindungselement 8 eingefädelt. Obwohl der Abschnitt 18 größer ist, als es dem Durchmesser des Stabes 6 entspricht, wird das Einfädeln nicht behindert.

Beim Einfädeln kann der Abschnitt 18 auf der gegenüberliegenden Seite durch den Schlitz 12 frei hinausragen, so dass das Verbindungselement 8 soweit eingesteckt werden kann, bis die Abwinklungsstelle 16 sich in dem Loch 9 befindet. Sodann wird das Verbindungselement 8 um 90° gedreht, bis der Abschnitt des Schaftes 15 mit dem daran befindlichen Kopf 16 rechtwinklig von dem Stab 6 wegsteht. Zur weiteren Montage kann in den betreffenden Stab 6, temporär ein Füllstück eingeschoben werden, durch das der abgewinkelte Abschnitt 18 zur Anlage an der Innenseite des Stabes 6 festgehalten wird. Das Füllstück selbst ist wiederum stabförmig und lässt sich deswegen ohne Weiteres einführen, weil beispielsweise sämtliche Verbindungselemente 8 mit derselben Ausrichtung des abwinkelten Abschnittes 18 in den betreffenden Stab 6 eingefädelt sind. Sodann wird der in dieser Form vorbereitete Stab 6 mit einem weiteren Stab 6 verbunden, indem von der Seite her in den Schlitz 12 dieses weiteren Stabs 6 die Verbindungselemente 8 eingeführt werden, wobei sich ihr Kopf 16 im Inneren des betreffenden Stabes 6 befindet. Anschließend wird das Füllstück, das dem temporären Fixieren der Abschnitte 18 dient, wieder herausgezogen.

Der oben beschriebene Vorgang wird so oft wiederholt, bis das Flächengebilde 5 die gewünschte Länge erreicht hat.

Zur seitlichen Verriegelung der Stäbe gegeneinander kann in jeden der Stäbe 6 ein entsprechendes Endstück eingesetzt werden. Das Endstück verhindert, dass der Kopf 16 des endseitig vorhandenen Verbindungselementes 8 aus dem betreffenden Stab 6 herausrutschen kann.

Die Figuren 1 und 2 zeigen ein Flächengebilde 5, bei dem die Verbindungselemente 8 nicht, wie bei dem Ausführungsbeispiel nach den Figuren 3 und 5, die Gestalt eines umgebogenen "Nagels" aufweisen sondern eine U-Form.

Jedes Verbindungselement 8 besteht aus einem gebogenen Drahtabschnitt, der einen Rücken 19 bildet. An seinen beiden Enden geht der Rücken 19 in zwei Bögen 20 über, die von der offenen Seite des U-förmigen Verbindungselementes, wie gezeigt, weg gerichtet sind.

Im Anschluss an die Bögen 20 geht der Rücken 19 in zwei zueinander achsparallele Schenkel 21 über, die an ihren freien Enden, wie Fig. 5 erkennen lässt, zu entgegengesetzten Seiten abgebogen sind. Hierdurch entstehen seitlich auskragende Fortsätze 22, die auf gleicher Höhe liegen und bei denen der Abstand der freien Enden voneinander etwa dem Durchmesser der lichten Weite jedes Stabes 6 entspricht.

Die Schenkel 21 führen bei dem Ausführungsbeispiel nach Fig. 6 durch entsprechend benachbarte Öffnungen 14 in der dem Schlitz 12 gegenüberliegende Seite jedes Stabes 6 hindurch.

Wie zu erkennen ist, haben die Bögen 20 den Zweck, eine definierte Anlage des geraden Teils des Rückens 19 an der Innenseite des Stabes 6 zu ermöglichen, ohne dass die Krümmungen am Übergang zwischen dem Rücken 19 in die Schenkel 21 die Anlage behindern.

Abweichend zu dem Ausführungsbeispiel nach den Figuren 3 und 4 sind bei den Stäben 6, bei dem Ausführungsbeispiel nach den Figuren 4 und 6, die beiden Schlitzränder 13 zum Inneren des betreffenden Stabs 6 hin aufgekantet, wodurch die Fortsätze 22 weiter ins Innere des betreffenden Stabes 6 gelangen.

Die Herstellung des Flächengebildes 5 nach den Figuren 5 und 6 geschieht wie folgt:
Es wird zunächst das U-förmige Verbindungselement 8 bereitgehalten, wobei die Schenkel 21 noch vollständig gestreckt und keine abgewinkelten Fortsätze 22 aufweisen. Die so bereitgestellten Verbindungselemente 8 werden durch den Schlitz 12 hindurch mit den Schenkeln 21 in die betreffenden Öffnungen 14 eingeführt. Nach dem Durchstecken der Schenkel 21 werden diese an jedem Verbindungselement 8 zu entgegengesetzten Seiten abgewinkelt, so dass die entgegengesetzt abgewinkelten Fortsätze 22 entstehen. Nachdem der betreffende Stab 6 vollständig mit der gewünschten Anzahl von Verbindungselementen 8 bestückt ist und diese auch, wie gezeigt, umgebogen sind, werden die Schenkel 21 von der Seite her in den betreffenden Schlitz 12 des nächsten Stabes 6 eingeführt. Es ergibt sich eine Konfiguration, wie sie in Fig. 5 zu erkennen ist.

Fig. 7 zeigt eine Ausführungsform, bei der die Verbindungselemente 8 wiederum endlos über die gesamte Länge des Flächengebildes 5 durchlaufen. Die Stäbe 6 haben die in Verbindung mit Fig. 6 erläuterte Gestalt mit dem Unterschied, dass für jedes Verbindungselement 8 lediglich eine Öffnung 14 vorgesehen ist. Das Verbindungselement 8 besteht, ähnlich wie bei de Ausführungsbeispiel nach Fig. 2, aus einem durchlaufenden Federstahldraht. Der Federstahldraht hat im Bereich der Öffnung 14 seine ursprüngliche kreisförmige Gestalt und ist im Anschluss daran flachgedrückt, so dass ein abgeplatteter Abschnitt 23 steht. Die Länge des abgeplatteten Abschnitts 23, gesehen in Längsrichtung des Verbindungselementes 8, definiert den Abstand, den benachbarte Stäbe 6 voneinander haben.

Die Herstellung geschieht wie folgt:
Vom freien Ende her wird auf das betreffende Verbindungselement ein Stab aufgefädelt. Das Verbindungselement 8 führt dabei zunächst durch den Schlitz 12 und sodann durch die Öffnung 14. Nach dem Auffädeln wird das drahtförmige Verbindungselement 8, das auch als linienförmig angesehen werden kann, flachgedrückt und zwar so, dass die Langerstreckung des flachgedrückten Abschnittes 23 parallel zu dem Schlitz 12 liegt. Hierdurch entsteht eine Breitenvergrößerung, die zwei Schultern 24 und 25 entstehen lässt. Wenn nun der nächste Stab 6 auf das Verbindungselement 8 aufgefädelt wird, kann der Schlitz 12, den verbreiterten Abschnitt 23 ohne weiteres passieren, während die Öffnung 14 mit ihren Lochrändern auf den beiden Schultern 24 und 25 aufstehen wird.

Es wird schlussendlich eine Konfiguration erhalten, wie sie in Fig. 7 gezeigt ist, bei der jeder Stab mit seinen innenliegenden Lochrändern auf den Schultern 24 und 25 jedes abgeflachten Abschnittes 23 aufliegt. Der abgeflachte Abschnitt 23 befindet sich dabei im Wesentlichen innerhalb jedes Stabes 6.

Wenn die Länge des Abschnittes 23, gesehen in Längerstreckung des Verbindungselementes 8, wie gezeigt, aus dem Stab 6 herausragt und der Abstand zwischen benachbarten abgeflachten Abschnitten 23 etwa der Materialstärke des Stabes 16 im Bereich des Loches 14 entspricht, ist der Abstand zwischen benachbarten Stäben 6 weitgehend fixiert.

Die Anordnung hat darüber hinaus den Vorteil, dass jeder Stab 6 für sich mit dem betreffenden Verbindungselement 8 gekoppelt ist. Bei hängender Montage muss nicht der unterste Stab 6 das Gewicht aller darüberliegenden tragen, wie dies beispielsweise nach dem Ausführungsbeispiel nach Fig. 2 erforderlich ist und es muss auch nicht, entsprechend dem Ausführungsbeispiel nach den Fig. 4 und 6, der bei hängender Montage oberste Stab 6 das gesamte Gewicht aufnehmen.

Fig. 8 zeigt eine Ausführungsform bei der wiederum die Verbindungselemente 8 über die gesamte Länge des Flächengebildes 5 durchlaufen. Zwischen jeweils zwei benachbarten Stäben 6 ist das drahtförmige Verbindungselement 8 zu einer Schlaufe 26 verdrillt. Der Durchmesser der Schlaufe 26 kann kleiner sein, als es dem Durchmesser der Stäbe 6 entspricht.

Der Abstand den die Schlaufen 26 voneinander aufweisen definiert den Abstand der Stäbe bei hängender Montage. Wenn der Durchmesser der Schlaufen 26 entsprechend groß gewählt ist und benachbarte Schlaufen 26 einander fast berühren, kann das Flächengebilde 5 nicht vollständig zusammengeschoben werden. Es bleibt in jedem Fall ein entsprechender Spalt zwischen benachbarten Stäben 6.

Die Herstellung des Flächengebildes 5 nach Fig. 8 ist ähnlich der Herstellung des Flächengebildes nach Fig. 7, allein mit dem Unterschied, dass an die Stelle des Flachdrückens des Verbindungselementes 8 das Verdrillen zu einer Schlaufe gehört, die sodann durch den Schlitz 12 hindurch, wie gezeigt in das Innere des Stabes 6 gezogen wird.

Die Figuren 9 und 10 zeigen Ausführungsbeispiele, bei denen ebenfalls mit einer Verformung eines Verbindungselementes gearbeitet wird, das über die Länge des Flächengebildes 6 durchläuft.

Gemäß Fig. 9 ist das Verbindungselement 8 wellenförmig gebogen, wobei durch den wellenförmigen Verlauf eine Schulter 27 entsteht, auf der der betreffende Stab mit dem Rand der zugehörigen Öffnung aufliegt. Die Wellenlänge mit der das Verbindungselement 8 wellenförmig gebogen ist, entspricht exakt der Teilung des Flächengebildes 5, d. h. der Abstand benachbarter Schultern 28 entspricht dem Abstand der entsprechenden Partien benachbarter Stäbe 6.

Bei dem Ausführungsbeispiel nach Fig. 10 ist die "Wellenlange" doppelt so groß. Jedes Verbindungselement 8 ist zickzack-förmig gebogen, wobei sich in jedem Umkehrpunkt 29 des zickzackförmigen Verlaufes jeweils eine Öffnung 14 eines Stabs 6 befindet. Damit die Stäbe 6 nicht herunterfallen können, sind jeweils zwei benachbarte Verbindungselemente 8 entgegengesetzt ausgerichtet, so dass abwechselnd, wie gezeigt, ihre Spitzen aufeinander zu und voneinander weg zeigen.

Dementsprechend sind in aufeinanderfolgenden Stäben 6 die Öffnungen 14 um den Hub des Zickzackmusters versetzt.

Bei allen zuvor erläuterten Ausführungsbeispielen sind die Verbindungselemente 8 linienförmig, d. h. sie bestehen aus einem Draht. Mit Ausnahme des Ausführungsbeispiels nach Fig. 2, muss das Material bleibend verformbar sein, wenn es über kleine Krümmungsradien gebogen wird. Hingegen darf das Verbindungselement nicht verformt werden, wenn es um Krümmungsradien, entsprechend dem Durchmesser der Wickelwelle gebogen wird.

Bei dem Ausführungsbeispiel nach Fig. 2 können als Verbindungselemente auch aus Kunststoff bestehende Monofilamente ersetzt werden. Bei allen anderen Ausführungsformen wird Metall bevorzugt.

Der Vorteil der linien- oder drahtförmigen Verbindungselementen 8 besteht darin, dass die erforderlichen Öffnungen 14 durch Stanzen mit einer einfachen Nadel in dem relativ sehr dünnwandigen Material der Stäbe 6 erzeugt werden können.

Anstelle der drahtförmigen Verbindungselemente 8 können aber auch bandförmige Verbindungselemente 8 verwendet werden, wie dies in Fig. 11-15 der Fall ist.

Die Stäbe 6 haben wiederum die zuvor erläuterte Querschnittsgestalt und bestehen aus einem dünnwandigen rollgeformten Material. Gegenüber dem Schlitz 12 sind pro Verbindungselement Langlöcher 31 enthalten, die sich mit ihrer längeren Achse parallel zur Längserstreckung des betreffenden Stabs 6 erstrecken.

Jedes Verbindungselement 8 besteht aus einem schmalen Stahlband aus dem jedem jeweils mittig eine Zunge 32 ausgeklinkt ist. Die Zunge 32 hat eine rechteckige Gestalt und ist an ihrer, in der Gebrauchsstellung oberen Kante mit dem Rest des Bandes verbunden. Die untere Kante steht frei.

Aufgrund der Federelastizität in der Zunge 32 können die einzelnen Stäbe 6 der Reihe nach aufgefädelt werden.

Beim Durchgang der Zunge 3 durch die Öffnung 31 weichen die Zungen 32 entsprechend federelastisch zur Seiten aus, wodurch ein Aufstecken ohne weiteres möglich ist.

Im montierten Zustand steht das freie Ende der Zunge 32 gemäß Fig. 15 unmittelbar gegenüber dem aufgekanteten Rand des Schlitzes 12, während der gegenüberliegende Rücken des Stabes 6 auf der Schulter aufsteht, die gebildet ist, wenn die Zunge 32 in ihre Ruhelage nach dem Ausklinken zurückkehrt.

Das Gewicht jedes einzelnen Stabes 6 ist zu klein, als das hierdurch die Zunge 32 ausgelenkt werden könnte, um durch die Öffnung 31 hindurch gleiten zu können.

Die Figuren 13 und 14 zeigen eine Ausführung, ähnlich der Ausführungsform der Figuren 11 und 12, lediglich mit dem Unterschied, dass die Zunge 32 zusätzlich etwa L-förmig geknickt ist. Auf diese Weise wird eine gegenüber dem Ausführungsbeispiel nach den Fig. 11 und 12 stärker ausgeprägte Schulter 33 erzeugt.

Im übrigen ist die Zunge 32 so ausgeklinkt, dass sie wie Fig. 14 erkennen lässt, die durch das Band definierte Ebene durchsetzt.

Figur 15 zeigt schließlich eine Ausführungsform, bei der die Ausklinkung zu einer Ausbauchung 34 führt, wobei die Ausklinkung so vorgenommen ist, dass keine freien Enden in Längsrichtung des Bandes entstehen.

Das Flächengebilde kann nicht nur bei Rollos und vergleichbaren Beschattungseinrichtungen verwendet werden. Das Flächengebilde kann auch eingesetzt werden um die Raumakustik zu beeinflussen oder um besondere optische Wirkungen zu erzielen.

Wenn das Flächengebilde zu Abschattung verwendet wird, kann es auch dahingehend modifiziert werden, dass sich längs des Flächengebildes der Abstand zwischen den einzelnen Stäben 6 verändert.

Um störende Reflexionen bei Sonneneinstrahlung weitgehend auszuschließen, können die Stäbe auch die in Fig. 16 gezeigte nierenförmige Querschnittsgestalt haben. Bei dieser Ausführungsform ist die im Gebrauch unten befindliche Seite, die gegebenenfalls auch den Schlitz 12 enthält, mit einer über die Länge durchgehenden konkaven Rinne 36 versehen. Die stark reflektierende Oberseite eines darunter befindlichen Stabes wirft einfallendes Licht in den Bereich dieser Rinne 36, die wiederum aufgrund ihrer Lage das Licht zum überwiegenden Teil zu der Seite hin zurück reflektiert, aus der das Licht ursprünglich auf das Flächengebilde gefallen ist.

Bei den zuvor erläuterten Ausführungsbeispielen läuft das Verbindungselement 8 jeweils durch den betreffenden Stab 6 hindurch. Es ist jedoch möglich ein Flächengebilde 5 zu erzeugen, bei dem das Verbindungselement 8 außen um den Stab 6 herum verläuft. Eine solche Ausführungsform ist in den Fig. 17 und 18 dargestellt.

Die Stäbe 6 sind dort, wo jeweils die Verbindungsmittel 7 angreifen mit einer umlaufenden Rille 37 versehen. Die Verbindungselemente 8 sind wiederum Stahldrähte, und zwar werden je Verbindungsstelle zwei Stahldrähte, d. h. zwei Verbindungselemente 8 verwendet. Die drahtförmigen Verbindungselemente 8 führen auf beiden Seiten des Flächengebildes 5 durch die Rillen 37 und sind zwischen zwei benachbarten Stäben 6 wie gezeigt ein-oder mehrfach miteinander verdrillt. Die Länge des verdrillten Abschnittes definiert den Abstand, den benachbarte Stäbe 6 voneinander haben.

Mit Hilfe der Rille 37 wird dafür gesorgt, dass die Stäbe 6 in den von jeweils einem Paar von Verbindungselementen 8 gebildeten Schlaufe, die sich zwischen zwei verdrillten Abschnitten befinden, in axialer Richtung nicht verschoben werden können.

Die Figuren 19,20 und 21 zeigen weitere Querschnittsprofile für den Stab 6, die geeignet sind, den Durchtritt des Lichts zwischen benachbarten Stäben 6 aufgrund von Reflexion an der Oberfläche zu vermindern. Bei dem Querschnittsprofil nach Fig. 19 weist der Stab 6 eine abgeflachte Seite 38 auf, die im Wesentlichen eben ist. Diese flache Seite 38, die über die Länge des Stabes 6 durch läuft, erstreckt sich unter einem spitzen Winkel zu der gedachten Verbindungsgeraden durch das Loch 14 und den damit fluchtenden Schlitz 12.

Auf der der flachen Seite 38 gegenüberliegenden Seite, ist das Querschnittsprofil bei 39 teilkreisförmig gekrümmt. Dieser Profilabschnitt 39 geht an einem Scheitel 41 in die flachen Seite 38 über. In dem Scheitel 41 sind die Löcher 14 enthalten.

Am unteren Ende reicht der Bereich 39 bis an den Schlitz 12 heran. An der anderen Seite des Schlitzes 14 weist das Profil ebenfalls einen geraden Abschnitt 42 auf, der an einer Kante 43 mit geringem Radius in die flache Seite 38 übergeht.

Das Querschnittsprofil nach Fig. 20 ist so gestaltet, dass ein abgeflachter Profilabschnitt 44 an der Oberseite des Stabes 6 vorgesehen ist. Dieser abgeflachte und angenähert ebene Bereich 44 verläuft unter einem schrägen Winkel, gegenüber einer gedachten Achse, die durch die Löcher 14 und den gegenüberliegenden Schlitz 12 definiert ist.

Beidseits des Schlitzes 12 erstreckt sich ebenfalls ein abgeflachter Bereich 45, der etwa parallel zu dem abgeflachten Bereich 44 liegt. Die beiden abgeflachten Bereich 44 und 45 werden jeweils durch teilzylindrische Abschnitte 46 und 47 miteinander verbunden, wobei der Krümmungsradius größer ist als es dem Abstand der beiden abgeflachten Bereich 44 und 45 entspricht.

Schließlich zeigt Fig. 21 ein Querschnittsprofil, bei dem der Stab 6 an seiner Oberseite, dort wo die Löcher 14 enthalten sind, rinnenartig konkav ausgebildet ist. Es entsteht ein rinnenförmiger Bereich 48, der an Biegekanten 49 und 51 in teilzylindrische gekrümmte Bereiche 52 und 53 übergeht. Hierbei ist der Krümmungsradius der teilzylindrischen Flächen 52 und 53 größer, als es dem Durchmesser bzw. der Höhe des Stabes 6 entspricht, gemessen in dem Profil gemäß Fig. 21 längs einer vertikalen Linie.

Auch die untere Seite des Stabes 6 ist rinnenartig geformt, d. h. zwei Flächenbereiche 54 und 55, die sich neben Schlitz 12 befinden und die unteren Kanten der Bereiche 52 und 53 einbinden, sind nach Innen zu hoch gebogen, d. h. ihre Schlitzränder zeigen bis zu einem gewissen Grad nach oben.

Fig. 22 zeigt ein weiteres Profil für die Stäbe 6. Der Stab 6 besteht aus einem im Querschnitt fünfeckigen Edelstahlrohr, das in Umfangsrichtung geschlossen jedoch nicht nahtlos ist. Die Stäbe 6 haben über ihre Länge gesehen einen konstanten Querschnitt.

Anstelle von Edelstahl für die Stäbe 6 kommt auch Kunststoff in Frage oder Aluminium. Es ist möglich die Stäbe 6 durch Rollformen aus entsprechenden Bändern herzustellen. Weiterhin kommen als Materialien Messing oder Bronze in Frage.

Die Oberfläche der Stäbe 6 kann in Teilbereichen oder insgesamt satiniert, mattiert oder glänzend sein, je nachdem welche optische Wirkung erzielt werden soll.

Der Stab 6 weist eine über die Länge durchgehend ebene Unterseite 60 auf. Die Unterseite 60 geht an einer geraden Kante 61 in eine Rückseite 62, die eben sein oder mit einer schwachen konkaven Krümmung versehen sein kann. Letztere soll ein Aufwickeln auf der Wickelwelle 2 begünstigen.

An einer gegenüberliegenden Kante 63 setzt sich die Unterseite 60 in einen ebenen Flansch 64 fort. Die Höhe des Flansches 64 macht, wie die Figur erkennen lässt, etwa die Hälfte der Rückseite 62 aus. Der Flansch 64 und die Rückseite 62 verlaufen parallel und im Abstand zueinander. Bei vertikal angeordneter Rückseite 62 verläuft die Unterseite 60 zu einer durch die Rückwand 62 definierten Ebene unter einem Winkel von 86°, das heißt in Richtung auf den Flansch 64 steigt die Unterseite 60 um ca. 4° an.

Die Rückseite 62 endet an einer Kante 65, wo das Profil des Stabs in eine Fläche 66 übergeht. Die Fläche 66 ist eine gerade Fläche mit einem Winkel von ca. 50° gegenüber der Horizontalen, also einer Senkrechten auf die durch die Rückseite 62 definierten Ebene. An einem Knick 67 geht die Fläche 66 in eine Fläche 68 über, die ebenfalls eine ebene Fläche darstellt.

Gegenüber der vorher erwähnten definierten Horizontalen neigt sich die Fläche 68 um ca. 7° nach unten in Richtung auf eine Kante 69, an der das Material des Profils unter Ausbildung eines weiteren Flansches 71 vertikal nach unten abgebogen ist. Die beiden Flansche 79 und 64 liegen flach aufeinander, so dass sich das oben erwähnte, an sich geschlossene jedoch nicht nahtlose Profil ergibt. Die beiden Flansche 71 und 64 liegen lose aufeinander.

Die beiden Flächen 66 und 68 bilden eine nach oben zeigende Rinne.

Aufgrund der angegebenen Winkel, zeigt die Winkelhalbierende zwischen den beiden Flächen 66 und 68 unter einem Winkel von ca. 26° nach oben, gemessen als Winkel zwischen der Winkelhalbierenden und der durch die Rückseite 62 definierten Ebene.

Die Dicke des Stabs 6 gemessen von der Rückseite 62 bis zur Außenseite des Flansches 71 beträgt ca. 4 mm, der Abstand der beiden Kanten 61 und 65 voneinander ca. 5 mm.

Aus der Figur ist ferner ersichtlich, dass der Flansch 71 über die Kante 63 ein Stück weit nach unten übersteht. Aufgrund des Überstands verläuft eine Gerade, die die tiefste Stelle der Kante 61 und die freie Kante des Flansches 71 berührt und einem Winkel von ca. 90° gegenüber der Rückseite 62.

Wenn aus Stäben 6 mit dem Profil nach Fig. 22 das Flächengebilde 5 zusammengesetzt wird, und zwar mit einem Abstand von ca. 1,5 bis 2 mm, gemessen zwischen der Kante 65 und der Kante 61 von jeweils zwei benachbarten Stäben 6 ist auf der Innenseite kein vertikal leuchtendes Band zu beobachten, solange der Sonnenstand größer als ca. 25° beträgt. Um dieses Ziel zu erreichen, sind die zueinander geneigten Flächen 66 und 68 der Sonne zugekehrt, während die Rückseite 62 in das Rauminnere zeigt.

Fig. 23 veranschaulicht die Verbindung der Stäbe 6 gemäß Fig. 22 mit den Verbindungsmitteln 7. Die Verbindungsmittel 7 sind zwei oder mehr dünne Stahlbänder, an denen die Stäbe 6 mit ihrer Rückseite 62 mit Hilfe einer oder zweiter Laserschweißpunkte 72 angeschweißt sind. Die Laserschweißpunkte 72 sind in Fig. 23 schematisch gezeigt. Tatsächlich sind sie am fertigen Produkt praktisch nicht zu erkennen.

Die Laserschweißpunkte 72 liegen zweckmäßigerweise auf der selben Höhe, so dass ein Aufwickeln des Flächengebildes 5 auf die Wickelwelle 2 nicht behindert wird.

Anstatt die Stäbe 6 mit den bandförmigen Verbindungsmitteln 7 punktförmig zu verschweißen ist es möglich sie über die Höhe der Fläche 62 mit den bandförmigen Verbindungsmitteln zu verkleben.

Fig. 24 zeigt eine weitere Möglichkeit die Stäbe an dem bandförmigen Verbindungsmittel 7 zu befestigen. Hierzu ist das betreffende Band mit Paaren von Schlitzen 73 und 74 versehen. Der Abstand der beiden Schlitze 73 und 74 eines Paares voneinander entspricht dem Abstand, den die Kanten 61 und 65 des betreffenden Stabes 6 voneinander haben. Der Abstand der Paare dieser Schlitze 73,74 von dem nächsten Paar ist so gewählt, dass der gewünschte Spalt zwischen benachbarten Stäben 6 zustande kommt.

Durch jeweils ein Paar von Schlitzen 73,74, die quer zur Längserstreckung des Bandes 7 liegen, wird jeweils eine Klammer 75 mit ihren Schenkeln 76 und 77 hindurchgesteckt. Die Schenkel 76,77 werden gemäß Fig. 25 auf der Vorderseite mit den Stäben 6 umgebogen, um den Stab 6 an dem Verbin dungsmittel 7 festzuhalten.

Fig. 26 zeigt schließlich ein dreieckförmiges Querschnittsprofil für die Stäbe 6, wie sie zu dem Flächengebilde 4 mit einander verbunden werden können. Der Stab 6 nach Fig. 26 ist ebenfalls als rollgeformtes Profil hergestellt. Das Querschnittsprofil weist eine Rückfläche 81 auf, die bei 82 in eine Vorderfläche 83 übergeht. Die Vorderfläche 83 endet an einer Biegekante 84. Dort geht das Querschnittsprofil in eine Unterseite 85 über, die an einer rückwärtigen Biegekante 86 endet. Hier schließt sich eine aufwärtsgerichtete Leiste 87 an, die von der Innenseite her an der Rückfläche 81 anliegt.

Der Winkel den die Fläche 83 gegenüber einer normalen auf das Flächengebilde einschließt, entspricht dem Winkel, den die Flache 66 des Profils nach Fig. 22 mit der besagten Normalen einschließt.

Die Neigung der Fläche 85 entspricht der Neigung der Fläche 60.

Anstatt die Überlappung im Rückbereich vorzusehen, kann die Überlappung auch im Bereich der Biegekante 84 ausgeführt sein. Sie ist dann ähnlich wie in Fig. 22 gezeigt ausgeführt, allein mit dem Unterschied, dass die dort vorhandene Leiste 64 an der Innenseite der Fläche 83 und zu dieser Parallel verläuft.

Es ist unschwer zu erkennen, dass die gezeigten Stabprofile sich nicht nur für wickelbare Flächengebilde 5 eignen. Es kann auch als starres Flächengebilde ausgeführt sein. Hierzu genügt es, wenn die Verbindungsbänder 7 entsprechend steif ausgeführt sind. Schließlich ist zu erkennen, dass die oben angegebenen Längenmasse auch proportional vergrößert werden können, beispielsweise um einen Lichtschutz zu schaffen, der unveränderlich vor einer Lichteintrittsöffnung z. B. einem Fenster vorhanden ist. Hierzu können die Längenmass der Stäbe 6 entsprechend vergrössert werden. Beispielsweise können für Kantenlängen Werte von 4-5 cm vorgesehen werden, anstelle 4 und 5 mm wie oben angegeben. Darüber hinausgehende Vergrößerungen des Profils sind ebenfalls möglich.

Bei größeren Profilabmessungen der Stäbe 6 können auch nahtlose Strangpressprofile verwendet werden.

In allen Fällen liegt die Weite des Spalts zwischen benachbarten Stäben 6 zwischen 25% und 100% des Durchmessers jedes Stabs 6. Je kleiner der Abstand ist um niedriger ist der Winkel des Sonnestands, bei dem eine unmittelbare Durchstrahlung erfolgt.

Solchermaßen vergrößerte Stäbe können dann ohne weiteres einzeln für sich vor der betreffenden Öffnung angebracht werden. Es ist lediglich wichtig, die angegebenen Winkel zumindest angenähert einzuhalten. Damit genügend Licht durchtreten kann, ist der Abstand zwischen den einzelnen Stäben entsprechend den Veränderungen der Längenmass zu vergrößern oder zu verkleinern.

Ein Flächengebilde besteht aus parallel dem Abstand zueinander verlaufenden Stäben, die durch Verbindungsmittel miteinander verbunden sind. Die Verbindungsmittel können dabei so gestaltet sein, dass sie sich über die gesamte Länge des Flächengebildes erstrecken, oder alternativ können sei auch jeweils nur zwei unmittelbar benachbarte Stäbe miteinander verbinden.

Ein Stab für eine Sonnen- oder Lichtschutzeinrichtung weist ein im Wesentlichen fünfeckiges Profil auf, wobei das Profil an der dem Licht zugekehrten Seite mit einer schräg nach oben zeigenden Rinne versehen ist. Die Rinne wird von zwei und einem Winkel von ca. 134° zueinander geneigten, über die Länge des Stabes durchlaufenden geraden Flächen begrenzt.

## Patentansprüche

1. Flächengebilde (5) mit einer Vielzahl parallel nebeneinander liegenden Stäben (6) aus Metall oder Kunststoff, die zumindest abschnittsweise hohl sind und durch Verbindungsmittel (7) zu einem Flächengebilde zusammengehalten werden, wobei jeweils zwei benachbarte Stäbe (6) unter Ausbildung eines Spalts voneinander beabstandet sind und das Flächengebilde (5) um Achsen parallel zu den Stäben (6) biegsam ist,
**dadurch gekennzeichnet, dass** die Stäbe (6) bezogen auf eine durch das Flächengebilde (5) definierte Ebene im Querschnitt gesehen, an einer zu der Seite des Flächengebildes (5) weisenden Seite (38) abgeflacht sind oder eine ebene Rückseite (62) aufweisen.

2. Flächengebilde nach Anspruch 1, **dadurch gekennzeichnet, dass** die Verbindungsmittel (7) von wenigstens zwei zumindest angenähert linienförmigen Verbindungselementen (8) aus Metall oder Kunststoff gebildet sind, über die die Stäbe (6) biegsam miteinander verbunden sind, wobei jeder Stab (6) über wenigstens zwei Verbindungselemente (8) mit dem benachbarten Stab (6) verbunden ist.

3. Flächengebilde nach Anspruch 1, **dadurch gekennzeichnet, dass** die Stäbe (6) durchgehend hohl sind.

4. Flächengebilde nach Anspruch 1, **dadurch gekennzeichnet, dass** die Stäbe (6) durchgehend konstanten Querschnitt aufweisen.

5. Flächengebilde nach Anspruch 1, **dadurch gekennzeichnet, dass** die Stäbe (6) rollgeformt sind.

6. Flächengebilde nach Anspruch 1, **dadurch gekennzeichnet, dass** die Stäbe (6) aus einem in der normalen Umgebung nicht oxidierenden Material bestehen oder nicht oxidierend beschichtet sind.

7. Flächengebilde nach Anspruch 1, **dadurch gekennzeichnet, dass** die Stäbe (6) in Richtung parallel zu den Verbindungsmitteln (7) gesehen an wenigstens einer Seite (44,45) abgeflacht sind.

8. Flächengebilde nach Anspruch 1, **dadurch gekennzeichnet, dass** die Stäbe (6) in Richtung parallel zu den Verbindungsmitteln (7) gesehen, an wenigstens einer Seite (48,54) konkav sind, derart, dass jeder Stab (6) wenigstens einem benachbarten Stab (6) eine konkave Seite präsentiert.

9. Flächengebilde nach Anspruch 1, **dadurch gekennzeichnet, dass** die Stäbe (6) an beiden Seiten (48, 54) die jeweils anderen Stäben (6) in dem Flächengebilde (4) benachbart sind, konkav ausgebildet sind.

10. Flächengebilde nach Anspruch 1, **dadurch gekennzeichnet, dass** der Durchmesser der Stäbe (6) oder der einhüllende Umkreis um das Querschnittsprofil der Stäbe (6) zwischen 2 und 50 mm, vorzugsweise zwischen 2 und 5 mm, oder jedem anderen Wert zwischen a mm und b mm liegt, wobei a oder b jede ganze Zahl zwischen 2 mm und 50 mm bedeutet.

11. Flächengebilde nach Anspruch 1, **dadurch gekennzeichnet, dass** der Durchmesser Stäbe (6) an der breitesten Stelle ihres Querschnitts zwischen 2 und 50 mm, vorzugsweise zwischen 2 und 5 mm, oder jedem anderen Wert zwischen a mm und b mm liegt, wobei a oder b jede ganze Zahl zwischen 2 mm und 50 mm bedeutet.

12. Flächengebilde nach Anspruch 1, **dadurch gekennzeichnet, dass** das Durchmesserverhältnis der Stäbe (6) zwischen dem kleinsten Durchmesser und dem größten Durchmesser zwischen 1 : 1,5 und 1 : 10 liegt.

13. Flächengebilde nach Anspruch 1, **dadurch gekennzeichnet, dass** Wandstärke der Stäbe (6) zwischen 0,1 und 2,0 mm vorzugsweise 0,2 und 0,4 mm liegt.

14. Flächengebilde nach Anspruch 1, **dadurch gekennzeichnet, dass** die Stäbe (6) gerade sind.

15. Flächengebilde nach Anspruch 1, **dadurch gekennzeichnet, dass** die Stäbe (6) eine glänzende oder matte Außenseite aufweisen.

16. Flächengebilde nach Anspruch 1, **dadurch gekennzeichnet, dass** die Stäbe (6) mit den Verbindungselementen (8) derart gesichert verbunden sind, dass die Stäbe (6) in ihrer Längsrichtung gegenüber den Verbindungselementen (8) nicht verschiebbar sind.

17. Flächengebilde nach Anspruch 1, **dadurch gekennzeichnet, dass** die unverschiebbare Verbindung durch eine Verjüngung an jener Stelle gebildet ist, an der die stäbe (6) mit den Verbindungselementen (8) verbunden sind.

18. Flächengebilde nach Anspruch 1, **dadurch gekennzeichnet, dass** die Stäbe (6) mit den Verbindungselementen (8) derart gesichert verbunden sind, dass die Stäbe (6) gegenüber den Verbindungselementen (8) parallel zu deren Längsrichtung in zumindest einer Richtung unverschieblich sind.

19. Flächengebilde nach Anspruch 1, **dadurch gekennzeichnet, dass** die Verbindungsstelle durch wenigstens eine Öffnung (14) gebildet ist, durch die das betreffende Verbindungselement (8) hindurchführt.

20. Flächengebilde nach Anspruch 1, **dadurch gekennzeichnet, dass** die Stäbe (6) durch Distanzelemente (11) auf Abstand gehalten sind.

21. Flächengebilde nach Anspruch 20, **dadurch gekennzeichnet, dass** die Distanzelemente (11) kurz rohrformige Elemente sind, durch die die Verbindungselemente (8) hindurchführen.

22. Flächengebilde nach Anspruch 1, **dadurch gekennzeichnet, dass** die Verbindungselemente (8) über die Länge des Flächengebildes (5) ununterbrochen durchlaufen.

23. Flächengebilde nach Anspruch 1, **dadurch gekennzeichnet, dass** jedes Verbindungselement (8) jeweils lediglich zwei Stäbe (6) miteinander verbindet.

24. Flächengebilde nach Anspruch 1, **dadurch gekennzeichnet, dass** die Distanzelemente (11) integraler Bestandteil der Stäbe (6) sind.

25. Flächengebilde nach Anspruch 1, **dadurch gekennzeichnet, dass** die Distanzelemente (11) integraler Bestandteil des jeweiligen Verbindungselements (8) sind.

26. Flächengebilde nach Anspruch 1, **dadurch gekennzeichnet, dass** die linienförmigen Verbindungselemente (8) einen runden oder abgeflachten Querschnitt aufweisen.

27. Flächengebilde nach Anspruch 1, **dadurch gekennzeichnet, dass** die Verbindungselemente (8) aus einem Edelstahldraht bestehen.

28. Flächengebilde nach Anspruch 1, **dadurch gekennzeichnet, dass** es wenigstens zwei Bereiche aufweist, gesehen in Richtung parallel zu den Verbindungselementen (8), wobei in dem einen Bereich der Abstand der Stäbe kleiner oder größer als der Abstand der Stäbe (6) in dem anderen Bereich ist.

29. Flächengebilde nach Anspruch 1, **dadurch gekennzeichnet, dass** sich der Abstand zwischen benachbarten Stäben in Richtung parallel zu den Verbindungselementen (8) von einem Minimalwert kontinuierlich bis zu einem Maximalwert verändert.

30. Flächengebilde nach Anspruch 1, **dadurch gekennzeichnet, dass** das Verbindungselement (8) einen Kopf (16) und einen zylindrischen Schaft (15) aufweist, der im Abstand zu dem Kopf (16) umgebogen ist.

31. Flächengebilde nach Anspruch 1, **dadurch gekennzeichnet, dass** das verbindungselement (8) eine U-förmige Gestalt bestehend aus einem Rückenabschnitt (19) und zwei achsparallel zueinander verlaufenden Schenkeln (21) aufweist, die an ihren von dem Rücken (19) abliegenden Enden zu entgegengesetzten Seiten abgewinkelt sind, derart dass Fortsätze (22) entstehen, deren Länge kleiner ist, als die lichte innere Weite eines Stabs (9).

32. Flächengebilde nach Anspruch 1, **dadurch gekennzeichnet, dass** das Verbindungselement (8) von einem Draht gebildet ist, der in Abständen entsprechend den Abständen der Stäbe (6) mit flachgedrückten Stellen (23) versehen ist, die Schulter (24,25) bilden, auf denen ein Stab (6) aufliegt.

33. Flächengebilde nach Anspruch 1, **dadurch gekennzeichnet, dass** das Verbindungselement (8) von einem Draht gebildet ist, der in Abständen unter Ausbildung einer Schlaufe (26) verdrillt ist.

34. Flächengebilde nach Anspruch 1, **dadurch gekennzeichnet, dass** das Verbindungselement (8) bezogen auf die Längserstreckung mit Wellen (26) versehen ist, die in einer gemeinsamen Ebenen liegen, und dass der Abstand der Wellenmitten voneinander dem Abstand der Stäbe (6) entspricht.

35. Flächengebilde nach Anspruch 1, **dadurch gekennzeichnet, dass** das Verbindungsmittel (8) von einem Draht gebildet ist, der zickzackförmig gebogen ist.

36. Flächengebilde nach Anspruch 1, **dadurch gekennzeichnet, dass** das Verbindungsmittel (8) von wenigstens zwei band-förmigen Verbindungselementen gebildet ist, über die die einzelnen Stäbe zum Flächengebilde miteinander verbunden sind.

37. Flächengebilde nach Anspruch 1, **dadurch gekennzeichnet, dass** das Verbindungselement (8) von einem Band gebildet ist, aus dem entsprechend dem Abstand der Stäbe (6) Laschen (32) ausgeklinkt sind.

38. Flächengebilde nach Anspruch 1, **dadurch gekennzeichnet, dass** das Verbindungselement (8) bandförmig ist und das es, bezogen auf seine Längserstreckung eine Vielzahl von Ausbuchtungen (34) aufweist.

39. Flächengebilde nach Anspruch 1, **dadurch gekennzeichnet, dass** zumindest einige der Stäbe (6) ein Querschnittsprofil aufweisen, das derart gestaltet ist, dass jeder Stab (6) eine durchgehende Fläche auf seiner Außenseite bildet, die in Richtung von zwischen 25° und 80° vorzugsweise um 50° gegenüber einer durch das vertikal aufgespannte Flächengebilde (5) definierten Ebene nach oben zeigt.

40. Flächengebilde nach Anspruch 1, **dadurch gekennzeichnet, dass** zumindest einige der Stäbe (6) ein Querschnittsprofil aufweisen, das derart gestaltet ist, dass jeder Stab (6) eine durchgehende Rinne (66, 68) auf seiner Außenseite bildet, die in Richtung von zwischen 10° und 40° vorzugsweise um 26° gegenüber einer durch das vertikal aufgespannte Flächengebilde (5) definierten Ebene nach oben zeigt.

41. Flächengebilde nach Anspruch 40, **dadurch gekennzeichnet, dass** die Rinne von zwei im Wesentlichen ebenen Flächen (66,68) begrenzt ist, die einen Winkel von zwischen 165° und 120° vorzugsweise von ca. 137° miteinander einschließen.

42. Flächengebilde nach Anspruch 41, **dadurch gekennzeichnet, dass** die Winkelhalbierende des Winkels, den die beiden Fläche (66,68) der Rinne miteinander einschließen, unter einem Winkel von ca. 26° gegenüber einer durch das aufgespannte Flächengebilde (5) definierten Ebene verläuft.

43. Flächengebilde nach den Anspruch 1 oder 2, **dadurch gekennzeichnet, dass** das Querschnittsprofil fünfeckig ist.

44. Flächengebilde nach Anspruch 43, **dadurch gekennzeichnet, dass** zwei Kanten (62,64) des Querschnittsprofils zueinander parallel verlaufen.

45. Flächengebilde nach Anspruch 44, **dadurch gekennzeichnet, dass** eine zwischen den zueinander parallelen Kanten (62,64) liegende Kante (60) mit der längeren Kante (62) von diesen einen Winkel von 86° einschließt.

46. Flächengebilde nach den Ansprüchen 41 und 44, **dadurch gekennzeichnet, dass** die beiden Kanten, die den Flächen (66,68) der Rinne entsprechen, zwischen den beiden zueinander parallelen Kanten (62,64) liegen.

47. Flächengebilde nach Anspruch 1, **dadurch gekennzeichnet, dass** der Stab (6) rollgewalzt ist und dass der Stab (6) zwei gerade Flansche (64,71) bildet, die sich flächig überdecken.

48. Flächengebilde nach Anspruch 47, **dadurch gekennzeichnet, dass** einer der Flansche (71) eine außen liegende Kante bildet, die über die benachbarte Seite (60) des Stabs (6) übersteht.

49. Flächengebilde nach Anspruch 1, **dadurch gekennzeichnet, dass** die Verbindungselemente (7) mit den Stäben (6) stoffschlüssig durch Laserschweißen oder Kleben verbunden sind.

50. Flächengebilde nach Anspruch 1, **dadurch gekennzeichnet, dass** es ein Teil einer Beschattungseinrichtung, z. B. einer Jalousie oder einer Markise ist.

51. Flächengebilde nach Anspruch 1, **dadurch gekennzeichnet, dass** es eine Wandbekleidung bildet.

52. Flächengebilde nach Anspruch 1, **dadurch gekennzeichnet, dass** es ein Teil eines Möbelstücks ist.

53. Flächengebilde nach Anspruch 1, **dadurch gekennzeichnet, dass** es ein Teil einer Leuchte ist.

## Claims

1. Material sheet (5) with a plurality of metal or plastic rods (6) lying parallel next to one another, which are hollow at least in sections and are held together by connecting elements (7) to form a sheet, wherein two adjacent rods (6) are respectively spaced from one another to form a gap and the sheet (5) is flexible around axes parallel to the rods (6),
**characterised in that** viewed in cross-section in relation to a plane defined by the sheet (5) the rods (6) are flattened on one side (34) pointing to the side of the sheet (5) or have a plane reverse side (62).

2. Material sheet according to claim 1, **characterised in that** the connecting elements (7) are formed from at least two at least approximately linear connecting elements (8) made of metal or plastic, by means of which the rods (6) are flexibly connected to one another, wherein each rod (6) is connected to the adjacent rod (6) by means of at least two connecting elements (8).

3. Material sheet according to claim 1, **characterised in that** the rods (6) are continuously hollow.

4. Material sheet according to claim 1, **characterised in that** the rods (6) have a continuously constant cross-section.

5. Material sheet according to claim 1, **characterised in that** the rods (6) are roll formed.

6. Material sheet according to claim 1, **characterised in that** the rods (6) are made from a material that is non-oxidising in the normal surroundings or are coated to be non-oxidising.

7. Material sheet according to claim 1, **characterised in that** the rods (6) are flattened on at least one side (44, 45) in a direction parallel to the connecting elements (7).

8. Material sheet according to claim 1, **characterised in that** viewed in a direction parallel to the connecting elements (7), the rods (6) are concave on at least one side (48, 54) such that each rod (6) presents a concave side to at least one adjacent rod (6).

9. Material sheet according to claim 1, **characterised in that** the rods (6) on both sides (48, 54) adjacent to the respective other rods (6) in the material sheet (4) are configured to be concave.

10. Material sheet according to claim 1, **characterised in that** the diameter of the rods (6) or the enclosing circle around the cross-sectional profile of the rods (6) amounts to between 2 and 50 mm, preferably between 2 and 5 mm, or to any other value between a mm and b mm, wherein a or b means any integer between 2 mm and 50 mm.

11. Material sheet according to claim 1, **characterised in that** the diameter of the rods (6) at the widest point of their cross-section amounts to between 2 and 50 mm, preferably between 2 and 5 mm, or to any other value between a mm and b mm, wherein a or b means any integer between 2 mm and 50 mm.

12. Material sheet according to claim 1, **characterised in that** the diameter ratio of the rods (6) between the smallest diameter and the largest diameter amounts to between 1:1.5 and 1:10.

13. Material sheet according to claim 1, **characterised in that** the wall thickness of the rods (6) amounts to between 0.1 and 2.0 mm, preferably 0.2 and 0.4 mm.

14. Material sheet according to claim 1, **characterised in that** the rods (6) are straight.

15. Material sheet according to claim 1, **characterised in that** the rods (6) have a shiny or matt outer surface.

16. Material sheet according to claim 1, **characterised in that** the rods (6) are securely connected to the connecting elements (8) in such a manner that the rods (6) are not displaceable in their longitudinal direction in relation to the connecting elements (8).

17. Material sheet according to claim 1, **characterised in that** the non-displaceable connection is formed by a taper at the location where the rods (6) are connected to the connecting elements (8).

18. Material sheet according to claim 1, **characterised in that** the rods (6) are securely connected to the connecting elements (8) in such a manner that the rods (6) are not displaceable parallel to their longitudinal direction in at least one direction in relation to the connecting elements (8).

19. Material sheet according to claim 1, **characterised in that** the connection point is formed by at least one opening (14), through which the respective connecting element (8) passes.

20. Material sheet according to claim 1, **characterised in that** the rods (6) are held apart by spacer elements (11).

21. Material sheet according to claim 20, **characterised in that** the spacer elements (11) are short tubular elements, through which the connecting elements (8) pass.

22. Material sheet according to claim 1, **characterised in that** the connecting elements (8) run uninterruptedly over the length of the sheet (5).

23. Material sheet according to claim 1, **characterised in that** each connecting element (8) respectively connects only two rods (6) to one another.

24. Material sheet according to claim 1, **characterised in that** the spacer elements (11) are an integral component of the rods (6).

25. Material sheet according to claim 1, **characterised in that** the spacer elements (11) are an integral component of the respective connecting element (8).

26. Material sheet according to claim 1, **characterised in that** the linear connecting elements (8) have a round or flattened cross-section.

27. Material sheet according to claim 1, **characterised in that** the connecting elements (8) are made from a stainless steel wire.

28. Material sheet according to claim 1, **characterised in that** it has at least two regions, viewed in a direction parallel to the connecting elements (8), wherein in one region the distance between the rods is smaller or larger than the distance between the rods (6) in the other region.

29. Material sheet according to claim 1, **characterised in that** the distance between adjacent rods in a direction parallel to the connecting elements (8) varies continuously from a minimum value to a maximum value.

30. Material sheet according to claim 1, **characterised in that** the connecting element (8) has a head (16) and a cylindrical shaft (15), which is bent over at a distance from the head (16).

31. Material sheet according to claim 1, **characterised in that** the connecting element (8) has a U-shaped structure consisting of a back section (19) and two legs (21) running axis-parallel to one another, which are angled off at their ends remote from the back (19) to opposite sides in such a manner that projections (22) are formed, the length of which is smaller than the inner width of a rod (9).

32. Material sheet according to claim 1, **characterised in that** the connecting element (8) is formed from a wire, which at intervals corresponding to the distances between the rods (6) is provided with areas (23) that are pressed flat forming shoulders (24, 25), on which a rod (6) lies.

33. Material sheet according to claim 1, **characterised in that** the connecting element (8) is formed from a wire, which is twisted at intervals to form a loop (26).

34. Material sheet according to claim 1, **characterised in that** the connecting element (8) is provided with undulations (26) in relation to the longitudinal extent, which lie in a common plane, and that the distance between the centres of the undulations corresponds to the distance between the rods (6).

35. Material sheet according to claim 1, **characterised in that** the connecting element (8) is formed from a wire, which is bent in a zigzag shape.

36. Material sheet according to claim 1, **characterised in that** the connecting element (8) is formed from at least two band-shaped connecting elements, by means of which the individual rods are connected to one another to form the sheet.

37. Material sheet according to claim 1, **characterised in that** the connecting element (8) is formed from a band, from which tabs (32) are notched out in keeping with the distance between the rods (6).

38. Material sheet according to claim 1, **characterised in that** the connecting element (8) is band-shaped and that it has a plurality of bulges (34) in relation to its longitudinal extent.

39. Material sheet according to claim 1, **characterised in that** at least some of the rods (6) have a cross-sectional profile, which is configured in such a manner that each rod (6) forms a continuous face on its outer surface, which points upwards in the direction of between 25° and 80°, preferably 50°, in relation to a plane defined by the vertically extended material sheet (5).

40. Material sheet according to claim 1, **characterised in that** at least some of the rods (6) have a cross-sectional profile, which is configured in such a manner that each rod (6) forms a continuous groove (66, 68) on its outer surface, which points upwards in the direction of between 10° and 40°, preferably 26°, in relation to a plane defined by the vertically extended material sheet (5).

41. Material sheet according to claim 40, **characterised in that** the groove is delimited by two substantially plane surfaces (66, 68), which enclose an angle of between 165° and 120°, preferably of approximately 137°, with one another.

42. Material sheet according to sheet 41, **characterised in that** the bisector of the angle, which the two surfaces (66, 68) of the groove enclose with one another, runs at an angle of approximately 26° in relation to a plane defined by the extended material sheet (5).

43. Material sheet according to claim 1 or 2, **characterised in that** the cross-sectional profile is pentagonal.

44. Material sheet according to claim 43, **characterised in that** two edges (62, 64) of the cross-sectional profile run parallel to one another.

45. Material sheet according to claim 44, **characterised in that** an edge (60) lying between the parallel edges (62, 64) encloses an angle of 86° with the longer edge (62) thereof.

46. Material sheet according to claims 41 and 44, **characterised in that** the two edges, which correspond to the surfaces (66, 68) of the groove, lie between the two parallel edges (62, 64).

47. Material sheet according to claim 1, **characterised in that** the rod (6) is roll formed, and that the rod (6) forms two straight flanges (64, 71), which overlap one another flat.

48. Material sheet according to claim 47, **characterised in that** one of the flanges (71) forms an external edge, which projects over the adjacent side (60) of the rod (6).

49. Material sheet according to claim 1, **characterised in that** the connecting elements (7) are integrally connected to the rods (6) by laser welding or gluing.

50. Material sheet according to claim 1, **characterised in that** it is part of a shading arrangement, e.g. a blind or awning.

51. Material sheet according to claim 1, **characterised in that** it forms a wall covering.

52. Material sheet according to claim 1, **characterised in that** it is part of an item of furniture.

53. Material sheet according to claim 1, **characterised in that** it is part of a lighting unit.

## Revendications

1. Structure plane (5) comprenant une pluralité de barres (6) en métal ou matière plastique disposées parallèlement les unes à côté des autres, qui sont creuses au moins par portions et sont maintenues ensemble par des moyens d'assemblage (7) pour former une structure plane, chaque fois deux barres (6) voisines étant espacées l'une de l'autre en formant un interstice, et la structure plane (5) pouvant être incurvée autour d'axes parallèles aux barres (6),
**caractérisée en ce que**, rapporté à un plan défini par la structure plane (5), les barres (6), vues en coupe transversale, sont aplaties sur un côté (38) tourné vers le côté de la structure plane (5), ou présentent une face arrière (62) plane.

2. Structure plane selon la revendication 1, **caractérisée en ce que** les moyens d'assemblage (7) sont constitués d'au moins deux éléments d'assemblage (8) en métal ou matière plastique, au moins approximativement linéaires, par lesquels les barres (6) sont reliées de manière souple entre elles, chaque barre (6) étant reliée à la barre (6) voisine par au moins deux éléments d'assemblage (8).

3. Structure plane selon la revendication 1, **caractérisée en ce que** les barres (6) sont creuses sur toute leur longueur.

4. Structure plane selon la revendication 1, **caractérisée en ce que** les barres (6) présentent une section transversale constante sur toute leur longueur.

5. Structure plane selon la revendication 1, **caractérisée en ce que** les barres sont formées par roulage.

6. Structure plane selon la revendication 1, **caractérisée en ce que** les barres (6) sont constituées d'un matériau ne s'oxydant pas dans un environnement normal, ou sont recouvertes d'un revêtement non oxydant.

7. Structure plane selon la revendication 1, **caractérisée en ce que**, vu dans la direction parallèle aux moyens d'assemblage (7), les barres (6) sont aplaties sur au moins un côté (44, 45).

8. Structure plane selon la revendication 1, **caractérisée en ce que**, vu dans la direction parallèle aux moyens d'assemblage (7), les barres (6) sont concaves sur au moins un côté (48, 54), de telle sorte que chaque barre (6) présente un côté concave à au moins une barre (6) voisine.

9. Structure plane selon la revendication 1, **caractérisée en ce que** sur les deux côtés (48, 54) qui sont respectivement adjacents à d'autres barres (6) dans la structure plane (5), les barres (6) sont réalisées avec une forme concave.

10. Structure plane selon la revendication 1, **caractérisée en ce que** le diamètre des barres (6) ou le cercle circonscrit autour du profil transversal des barres (6) est compris entre 2 et 50 mm, de préférence entre 2 et 5 mm, ou équivaut à toute autre valeur entre a mm et b mm, a ou b désignant tout nombre entier entre 2 mm et 50 mm.

11. Structure plane selon la revendication 1, **caractérisée en ce que** le diamètre des barres (6), à l'endroit le plus large de leur section transversale, est compris entre 2 et 50 mm, de préférence entre 2 et 5 mm, ou équivaut à toute autre valeur entre a mm et b mm, a ou b désignant tout nombre entier entre 2 mm et 50 mm.

12. Structure plane selon la revendication 1, **caractérisée en ce que** le rapport de diamètre des barres (6), entre le plus petit diamètre et le plus grand diamètre, est compris entre 1 : 1,5 et 1 : 10.

13. Structure plane selon la revendication 1, **caractérisée en ce que** l'épaisseur de paroi des barres (6) est comprise entre 0,1 et 2,0 mm, de préférence entre 0,2 et 0,4 mm.

14. Structure plane selon la revendication 1, **caractérisée en ce que** les barres (6) sont rectilignes.

15. Structure plane selon la revendication 1, **caractérisée en ce que** les barres (6) présentent une face externe brillante ou mate.

16. Structure plane selon la revendication 1, **caractérisée en ce que** les barres (6) sont reliées de manière solide aux éléments d'assemblage (8), de telle sorte que les barres (6) ne peuvent pas être déplacées dans leur direction longitudinale par rapport aux éléments d'assemblage (8).

17. Structure plane selon la revendication 1, **caractérisée en ce que** la liaison non déplaçable est formée par un rétrécissement à l'endroit où les barres (6) sont reliées aux éléments d'assemblage (8).

18. Structure plane selon la revendication 1, **caractérisée en ce que** les barres (6) sont reliées de manière solide aux éléments d'assemblage (8), de telle sorte que les barres (6) ne peuvent pas être déplacées dans au moins une direction par rapport aux éléments d'assemblage (8), parallèlement à leur direction longitudinale.

19. Structure plane selon la revendication 1, **caractérisée en ce que** le point d'assemblage est constitué d'au moins une ouverture (14) dans laquelle passe l'élément d'assemblage (8) concerné.

20. Structure plane selon la revendication 1, **caractérisée en ce que** les barres (6) sont maintenues à distance par des éléments d'écartement (11).

21. Structure plane selon la revendication 20, **caractérisée en ce que** les éléments d'écartement (11) sont des éléments tubulaires courts, dans lesquels passent les éléments d'assemblage (8).

22. Structure plane selon la revendication 1, **caractérisée en ce que** les éléments d'assemblage (8) s'étendent en continu sur la longueur de la structure plane (5).

23. Structure plane selon la revendication 1, **caractérisée en ce que** chaque élément d'assemblage (8) relie chaque fois seulement deux barres (6) entre elles.

24. Structure plane selon la revendication 1, **caractérisée en ce que** les éléments d'écartement (11) font partie intégrante des barres (6).

25. Structure plane selon la revendication 1, **caractérisée en ce que** les éléments d'écartement (11) font partie intégrante de l'élément d'assemblage (8) respectif.

26. Structure plane selon la revendication 1, **caractérisée en ce que** les éléments d'assemblage (8) linéaires présentent une section transversale ronde ou aplatie.

27. Structure plane selon la revendication 1, **caractérisée en ce que** les éléments d'assemblage (8) sont constitués d'un fil d'acier inoxydable.

28. Structure plane selon la revendication 1, **caractérisée en ce qu'**elle présente au moins deux parties, vu dans la direction parallèle aux éléments d'assemblage (8), sachant que dans une partie la distance entre les barres est inférieure ou supérieure à la distance entre les barres (6) dans l'autre partie.

29. Structure plane selon la revendication 1, **caractérisée en ce que** la distance entre des barres voisines, dans la direction parallèle aux éléments d'assemblage (8), change de manière continue à partir d'une valeur minimale jusqu'à une valeur maximale.

30. Structure plane selon la revendication 1, **caractérisée en ce que** l'élément d'assemblage (8) présente une tête (16) et une tige (15) cylindrique qui est pliée à distance de la tête (16).

31. Structure plane selon la revendication 1, **caractérisée en ce que** l'élément d'assemblage (8) présente une forme en U constituée d'une partie dorsale (19) et de deux branches (21) dont les axes s'étendent parallèlement l'un à l'autre et qui, à leurs extrémités éloignées du dos (19), sont coudées dans des sens opposés, de manière à former des prolongements (22) dont la longueur est inférieure à la largeur intérieure d'une barre (9).

32. Structure plane selon la revendication 1, **caractérisée en ce que** l'élément d'assemblage (8) est constitué d'un fil métallique qui, à des intervalles correspondant aux intervalles entre les barres (6), est doté de portions aplaties (23) qui forment des épaulements (24, 25) sur lesquels repose une barre (6).

33. Structure plane selon la revendication 1, **caractérisée en ce que** l'élément d'assemblage (8) est constitué d'un fil métallique qui est torsadé à des intervalles, en formant une boucle (26).

34. Structure plane selon la revendication 1, **caractérisée en ce que** l'élément d'assemblage (8), rapporté à la dimension en longueur, est doté d'ondulations (26) qui se situent dans un plan commun, et **en ce que** la distance entre les milieux des ondulations correspond à la distance entre les barres (6).

35. Structure plane selon la revendication 1, **caractérisée en ce que** le moyen d'assemblage (8) est constitué d'un fil métallique qui est incurvé en forme de zigzag.

36. Structure plane selon la revendication 1, **caractérisée en ce que** le moyen d'assemblage (8) est constitué d'au moins deux éléments d'assemblage en forme de bandes, par l'intermédiaire desquels les différentes barres sont reliées entre elles pour former la structure plane.

37. Structure plane selon la revendication 1, **caractérisée en ce que** l'élément d'assemblage (8) est constitué d'une bande dans laquelle des pattes (32) sont découpées à des intervalles correspondant à ceux entre les barres (6).

38. Structure plane selon la revendication 1, **caractérisée en ce que** l'élément d'assemblage (8) présente une forme de bande et qu'il comporte une pluralité de renflements (34) par rapport à sa dimension longitudinale.

39. Structure plane selon la revendication 1, **caractérisée en ce qu'**au moins quelques-unes des barres (6) présentent un profil transversal qui est configuré de manière telle que chaque barre (6) forme sur sa face externe une surface continue qui est orientée vers le haut dans une direction comprise entre 25° et 80°, de préférence de 50°, par rapport à un plan défini par la structure plane (5) étendue dans le sens vertical.

40. Structure plane selon la revendication 1, **caractérisée en ce qu'**au moins quelques-unes des barres (6) présentent un profil transversal qui est configuré de manière telle que chaque barre (6) forme sur sa face externe une goulotte (66, 68) continue qui est orientée vers le haut dans une direction comprise entre 10° et 40°, de préférence de 26°, par rapport à un plan défini par la structure plane (5) étendue dans le sens vertical.

41. Structure plane selon la revendication 40, **caractérisée en ce que** la goulotte est délimitée par deux surfaces (66, 68) sensiblement planes qui forment entre elles un angle compris entre 165° et 120°, de préférence d'environ 137°.

42. Structure plane selon la revendication 41, **caractérisée en ce que** la bissectrice de l'angle formé entre les deux surfaces (66, 68) de la goulotte s'étend sous un angle d'environ 26° par rapport à un plan défini par la structure plane (5) étendue.

43. Structure plane selon la revendication 1 ou 2, **caractérisée en ce que** le profil transversal est pentagonal.

44. Structure plane selon la revendication 43, **caractérisée en ce que** deux côtés (62, 64) du profil transversal sont parallèles l'un à l'autre.

45. Structure plane selon la revendication 44, **caractérisée en ce qu'**un côté (60) situé entre les côtés (62, 64) mutuellement parallèles forme avec le plus grand côté (62) de ceux-ci un angle de 86°.

46. Structure plane selon les revendications 41 et 44, **caractérisée en ce que** les deux côtés qui correspondent aux surfaces (66, 68) de la goulotte se situent entre les deux côtés (62, 64) mutuellement parallèles.

47. Structure plane selon la revendication 1, **caractérisée en ce que** la barre (6) est laminée par roulage et **en ce que** la barre (6) forme deux ailes (64, 71) rectilignes qui se recouvrent à plat.

48. Structure plane selon la revendication 47, **caractérisée en ce que** l'une des ailes (71) forme un côté situé à l'extérieur, qui dépasse par rapport au côté (60) adjacent de la barre (6).

49. Structure plane selon la revendication 1, **caractérisée en ce que** les éléments d'assemblage (7) sont liés par matière aux barres (6), par soudage laser ou par collage.

50. Structure plane selon la revendication 1, **caractérisée en ce qu'**elle fait partie d'un dispositif d'ombrage, par exemple d'un store vénitien ou d'un store banne.

51. Structure plane selon la revendication 1, **caractérisée en ce qu'**elle constitue un revêtement mural.

52. Structure plane selon la revendication 1, **caractérisée en ce qu'**elle fait partie d'un meuble.

53. Structure plane selon la revendication 1, **caractérisée en ce qu'**elle fait partie d'un appareil d'éclairage.
